# EUROPÄISCHE PATENTSCHRIFT

(11) **EP 0 146 729 B1**
(45) Veröffentlichungstag und Bekanntmachung des Hinweises auf die Patenterteilung: **01.06.1988**
(21) Anmeldenummer: 84113096.6
(22) Anmeldetag: 31.10.1984
(51) Int. Cl.: B07C 5/344

(54) **Vorrichtung zum Weiterleiten von Bauteilen, insbesondere von integrierten Chips, einem Eingangsmagazin zu einem Ausgangsmagazin**
Device for transferring components, in particular integrated chips, from an input tray to an output tray
Dispositif de transfert de composants, particulièrement des puces intégrées, d'un bac d'entrée à un bac de sortie

(30) Priorität: 07.11.1983 DE 3340182
(43) Veröffentlichungstag der Anmeldung: 03.07.1985
(73) Patentinhaber: Willberg, Hans-Heinrich, D-8000 München 70 (DE)
(72) Erfinder: Willberg, Hans-Heinrich, D-8000 München 70 (DE)
(74) Vertreter: Schmidt-Evers, Jürgen, Dipl.-Ing.

(56) Entgegenhaltungen:
- EP-A- 0 007 650
- US-A- 3 662 881

## Beschreibung

Die Erfindung betrifft eine Vorrichtung zum Prüfen und Sortieren von elektronischen Bauteilen, insbesondere integrierten Chips, mit einem mehrere Aufnahmekanäle aufweisenden Eingangsmagazin für die zu prüfenden Bauteile, welches quer zu den Aufnahmekanälen bewegbar ist und dazu ein Teil mit einer sich ebenfalls quer zu den Aufnahmekanälen erstreckenden Reihe von zahnlückenartigen Öffnungen aufweist, die zum Eingriff eines mit einer motorisch angetriebenen Antriebswelle verbundenen Antriebselements bestimmt sind, mittels welchem das Eingangsmagazin in solche Positionen bewegbar ist, in denen die Bauteile aus den einzelnen Aufnahmekanälen nacheinander in einen Prüfkanal einer feststehenden Prüfeinrichtung überführbar sind, und mit einem Ausgangsmagazin mit mehreren Magazinkanälen, in die die geprüften Bauelemente einsortiert werden.

Bei einer bekannten Vorrichtung (EP-A1-7650) ist das Eingangsmagazin an seiner Unterseite mit einer Zahnstange versehen, die mit einem Zahnritzel kämmt, welches von einem Schrittmotor angetrieben wird. Es hat sich jedoch herausgestellt, dass ein derartiger Antrieb wegen der normalerweise kleinen Schrittfolgen insofern störanfällig ist, als nicht immer gewährleistet ist, dass die Aufnahmekanäle des Eingangsmagazins, aus denen Bauteile in die Prüfeinrichtung überführt werden sollen, auch exakt mit dem Prüfkanal der Prüfeinrichtung fluchten.

Der Erfindung liegt daher die Aufgabe zugrunde, die Vorrichtung der eingangs beschriebenen Art dahingehend zu verbessern, dass sie weniger störanfällig und stets gewährleistet ist, dass die Aufnahmekanäle des Eingangsmagazins mit dem Prüfkanal der Prüfeinrichtung in Flucht gebracht werden können.

Die Aufgabe ist erfindungsgemäss dadurch gelöst, dass das Antriebselement von mindestens einem parallel zu der Antriebswelle ausgerichteten, jedoch gegenüber dieser versetzten und mit dieser verbundenen Exzenterstift gebildet ist, dass die zahnlückenartigen Öffnungen in Richtung der Aufnahmekanäle des Eingangsmagazins länglich ausgebildet und so angeordnet sind, dass der Exzenterstift bei jeder Umdrehung der Antriebswelle seitlich in eine Öffnung eintritt, das Eingangsmagazin um einen Aufnahmekanal weiterschiebt und dann wieder seitlich aus dieser Öffnung austritt, und dass eine Positionsfeststelleinrichtung vorgesehen ist, welche es durch Überwachung der Augenblicksposition der Antriebswelle ge- . stattet, diese stets in einer solchen Stellung festzusetzen, dass die Verbindungslinie zwischen Exzenterstift und Antriebswelle in Verschieberichtung des Eingangsmagazins verläuft.

Der konstruktive Aufwand für die erfindungsgemässe Lösung ist relativ gering. Von Vorteil ist ferner, dass als Antrieb ein einfacher Elektromotor verwendet werden kann, was bedeutet, dass auf einen normalerweise teueren Schrittmotor verzichtet werden kann. Überdies bringt die Erfindung den Vorteil mit sich, dass in der jeweiligen Stillsetzposition des Exzenterstiftes keine unbeabsichtigte Verschiebung des Eingangsmagazins in Bezug auf die Prüfeinrichtung möglich ist. Vorteilhaft ist weiterhin, dass das Eingangsmagazin in Bezug auf die Prüfeinrichtung möglich ist. Vorteilhaft ist weiterhin, dass das Eingangsmagazin mit dem Exzenterstift aus seiner jeweiligen Ruhestellung relativ langsam herausbewegt und in eine neue Position langsam zurückgeführt werden kann, wodurch eine ruckartige Bewegung vermieden wird. Dies ist bei der Bearbeitung von empfindlichen Bauteilen besonders wünschenswert.

Eine Weiterbildung der Erfindung kann darin bestehen, dass symmetrisch zur Antriebswelle zwei Exzenterstifte vorgesehen werden. Das bedeutet, dass das Eingangsmagazin mit jeder Vollumdrehung der Antriebswelle um die Breite von zwei Aufnahmekanälen verschoben werden kann.

Eine weitere vorteilhafte Ausgestaltung der Erfindung kann darin bestehen, dass die Positionsfeststelleinrichtung von einer auf der Antriebswelle sitzenden Scheibe mit an ihrem Rand vorgesehenen Markierungen sowie einer diese Markierungen abtastenden Photodetektoranordnung gebildet ist. Eine solche Positionsfeststelleinrichtung arbeitet kontakt- und daher auch verschleissfrei.

Jede Markierung kann von einer Ausnehmung am Rand der Scheibe gebildet sein. Es genügt dann, wenn die Photodetektoranordnung nur von einer einzigen Photodetektorschranke gebildet ist.

Anhand von Zeichnungen wird die Erfindung nachstehend an einem Ausführungsbeispiel näher erläutert.
Fig. 1 zeigt schematisch in verkleinertem Massstab eine Seitenansicht einer zur Aufnahme und Prüfung von Bauteilen dienenden Maschine, bei der die Vorrichtung gemäss der Erfindung angewandt ist.
Fig. 2 zeigt in einer Draufsicht längs des in Fig. 1 eingetragenen Pfeiles II ein Eingangsmagazin für die Aufnahme von Bauteilen.
Fig. 3 zeigt in vergrössertem Massstab eine Schnittansicht längs der in Fig. 2 eingetragenen Schnittlinie 111-111.
Fig. 4 zeigt eine Schnittansicht längs der in Fig. 3 eingetragenen Schnittlinie IV-IV.
Fig. 5 zeigt in einem vergrösserten Massstab eine in Fig. 4 gezeigte Exzenterscheibe.
Fig. 6 zeigt in einer Draufsicht längs des in Fig. 1 eingetragenen Pfeiles VI ein Ausgangsmagazin für Bauteile.
Fig. 7 zeigt eine vergrösserte Schnittansicht längs der in Fig. 6 eingetragenen Schnittlinie VII-VII.
Fig. 8 zeigt eine Schnittansicht längs der in Fig. 6 eingetragenen Schnittlinie VIII-VIII.
Fig. 9 zeigt in einem vergrösserten Massstab eine Schnittansicht einer in Fig. 8 bereits dargestellten Transporteinrichtung.
Fig. 10 zeigt in einem Blockdiagramm den möglichen Aufbau einer Steueranordnung, welche den Betrieb der in Fig. 1 dargestellten Maschine steuert.

In Fig. 1 ist eine zur Aufnahme und Prüfung von Bauteilen dienende Maschine 1 schematisch dargestellt. Bei den betreffenden Bauteilen handelt es sich im vorliegenden Fall insbesondere um integrierte Chips 8, von denen in Fig. 1 einige angedeutet sind.

Die auf einem Boden bzw. Fundament 12 stehende Maschine 1 weist in ihrem oberen Bereich ein schräg stehendes Eingangsmagazin 2 und in ihrem unteren Bereich ein schräg stehendes Ausgangsmagazin 3 auf. Zwischen dem Eingangsmagazin 2 und dem Ausgangsmagazin 3 ist eine Prüfeinrichtung 4 enthalten, in der die von dem Eingangsmagazin 2 her abgegebenen einzelnen Bauteile 8 überprüft werden können und von der die jeweils überprüften Bauteile an das Ausgangsmagazin 3 abgegeben werden.

Das Eingangsmagazin 2, welches in Fig. 2 in einer Draufsicht gezeigt ist, ist längs einer Tragstange 13 verschiebbar, die an einer Bodenplatte 9 mit Hilfe von Befestigungsteilen 14, 15 angebracht ist. In Abstand von der Tragstange 13 weist das Eingangsmagazin 2 wenigstens eine Laufrolle 10 auf, mit der es auf der Bodenplatte bei Verschiebung entlangzulaufen vermag.

Zur Verschiebung des Eingangsmagazins 2 in Längsrichtung der Tragstange 13 dient eine Transporteinrichtung 5, die in Fig. 3 bis 5 näher veranschaulicht ist. Die betreffende Transporteinrichtung 5 ist, wie dies aus Fig. 1 ersichtlich ist, an der Bodenplatte 9 angebracht.

Im Eintrittsbereich der Prüfeinrichtung 4 ist in Fig. 1 eine Vereinzelungseinrichtung 6 angedeutet. Diese Vereinzelungseinrichtung dient dazu, ihr von dem Eingangsmagazin 2 her zugeführte Bauteile jeweils einzeln nacheinander in einen Prüf- bzw. Messbereich der Prüfeinrichtung 4 weiterzuleiten. Im Bereich des Eingangsmagazins 2 können zweckmässigerweise Einrichtungen vorgesehen sein, welche den betreffenden Bereich und damit die in diesem befindlichen Bauteile auf eine gewünschte Temperatur bringen. Normalerweise werden die betreffenden Einrichtungen Heizeinrichtungen sein.

Zwischen der Prüfeinrichtung 4 und dem Ausgangsmagazin 3 ist, wie dies Fig. 1 erkennen lässt, eine weitere Transporteinrichtung 7 vorgesehen. Die Aufgabe dieser Transporteinrichtung 7 besteht darin, ihr von der Prüfeinrichtung 4 her zugeführte Bauteile an das Ausgangsmagazin 3 weiterzuleiten.

Neben den zuvor betrachteten Elementen weist die in Fig. 1 schematisch dargestellte Maschine noch eine generell mit 11 bezeichnete ortsfeste Lichtschrankenanordnung im unteren Teil des Eingangsmagazins 2 und ebenfalls ortsfeste Anzeigeeinrichtungen 17 oberhalb des betreffenden Eingangsmagazins 2 auf.

Wie aus Fig. 2 hervorgeht, umfasst die ortsfeste Lichtschrankenanordnung 11 eine Vielzahl von Lichtschranken 16, die in einer Reihe liegend angeordnet sind, und zwar mit einem gegenseitigen Abstand, der dem gegenseitigen Abstand zweier benachbarter Bauteile-Aufnahmen 18 des Eingangsmagazins 2 entspricht. Die Bauteile-Aufnahmen 18 sind durch von einer Tragplatte abstehende Vorsprünge gebildet, zwischen denen Nuten 19 gebildet sind. Diese Anordnung der Bauteile-Aufnahmen 18 eignet sich besonders gut für die Aufnahme von integrierten Chips, die in zwei parallel zueinander verlaufenden Reihen liegende Anschlüsse aufweisen.

Die Anzeigeeinrichtungen 17, die durch Leuchtdioden gebildet sein können, sind in einem entsprechenden Abstand voneinander vorgesehen wie die Lichtschranken 16. Damit ist in jeder Einstellposition des Eingangsmagazins 2 jeder Bauteile-Aufnahme 18 im unteren Bereich eine Lichtschranke 16 und im oberen Bereich eine Anzeigeeinrichtung 17 zugehörig.

Die Lichtschrankenanordnung 11 ist in bezug auf das Eingangsmagazin so angeordnet, dass, wie dies aus Fig. 1 hervorgeht, stets ermittelt werden kann, ob in der jeweiligen Bauteil-Aufnahme 18 ein Bauteil 8 enthalten ist. Durch diese Anordnung kann in jeder Einstellposition des Eingangsmagazins 2 der Belegungszustand der einzelnen Bauteile-Aufnahme 18 mittels der Lichtschranken 16 ermittelt und einer zentralen Verarbeitungseinrichtung zugeführt werden, auf die im Zusammenhang mit Fig. 10 noch eingegangen wird.

Im Zusammenhang mit der gerade erwähnten Verarbeitungseinrichtung sei noch angemerkt, dass diese mit den Anzeigeeinrichtungen 17 in der Weise zusammenwirkt, dass unabhängig von der jeweiligen Einstellposition des Eingangsmagazins 2 diejenigen Bauteile-Aufnahme 18 durch eine entsprechende Anzeige markiert sind, die wieder aufgefüllt werden können.

Im unteren Teil der Fig. 2 ist die von einem Elektromotor 21 her antreibbare Vereinzelungseinrichtung 6 gezeigt, die zwei Förderbänder aufweist, welche gegenüber einer Durchgangsöffnung einer unterhalb der Lichtschrankenanordnung 11 befindlichen Anlageplatte vorgesehen sind. Zwischen der betreffenden Durchgangsöffnung, deren Grösse os ist, dass stets nur Bauteile aus einer Bauteile-Aufnahme 18 hindurchzutreten vermögen, und der Vereinzelungseinrichtung 6 ist ein Stopglied 20 vorgesehen. Dieses Stopglied 20, das vorzugsweise durch einen Elektromagneten betätigt sein wird, dient dazu, auf entsprechende Ansteuerung hin der Vereinzelungseinrichtung 6 Bauteile aus dem Eingangsmagazin 2 zuzuführen und im übrigen die Verfahrbarkeit des Eingangsmagazins 2 in bezug auf die Vereinzelungseinrichtung 6, die ortsfest angeordnet ist, zu ermöglichen. Um diese Funktion zu erfüllen, könnte prinzipiell auch ohne gesonderte Stopeinrichtung 20 ausgekommen werden, wenn die Vereinzelungseinrichtung 6 bzw. die sie tragende Einrichtung senkrecht zur Zeichenebene schwenkbar wäre.

^{.} In Fig. 3 ist in einer vergrösserten Schnittansicht die in Fig. 1 schematisch angedeutete Transporteinrichtung 5 näher veranschaulicht, die als erste Transporteinrichtung dazu dient, das Eingangsmagazin 2 in Richtung der in Fig. 2 eingetragenen Pfeile zu verfahren. Die betreffende Transporteinrichtung 5 umfasst einen normalen Elektromotor 22, der an der Bodenplatte 9 angebracht ist und der auf seiner nicht näher bezeichneten Abtriebswelle eine Exzenterscheibe 23 trägt, auf deren Oberseite ein Vierkantteil 31 angebracht ist, von welchem Exzenterstifte 24, 25 abstehen. Die Anordnung der Exzenterstifte 24, 25 ist dabei so gewählt, dass diese auf einer Linie liegen, welche durch die Mitte der Exzenterscheibe 31 verläuft, wie dies aus Fig. 4 und 5 ersichtlich ist.

Die praktisch von der Exzenterscheibe 23 abstehenden Exzenterstifte 24, 25 greifen in Öffnungen 26 eines zahnstangenartigen Schienenelementes 27 ein, welches mit dem Eingangsmagazin 2 verbunden ist bzw. Teil dieses Magazins ist. Die Öffnungen 26 weisen dabei eine solche Form und eine solche Tiefe auf, dass im Zuge der Drehung der Exzenterscheibe 23 die Exzenterstifte 24, 25 sich in den betreffenden Öffnungen 26 zu bewegen und das Eingangsmagazin 2 um jeweils einen definierten Abstand zu verfahren gestatten. Dieser Abstand ist gleich dem Abstand zwischen den beiden Exzenterstiften 24 und 25.

Wie aus Fig. 4 hervorgeht, erfolgt die Stillsetzung der Exzenterscheibe 23 stets in einer solchen Stellung, in der die Verbindungslinie zwischen der Mitte der Exzenterscheibe 23 und den Exzenterelementen bzw. Exzenterstiften 24, 25 in der Verschieberichtung des Eingangsmagazins 2 verläuft. Dadurch ist das Eingangsmagazin praktisch selbsttätig arretiert, so dass es nicht unachtsam verschoben werden kann.

Um die vorstehend erwähnte Einstellung der Exzenterscheibe in der Stillsetzposition zu gewährleisten, ist eine Positionsfeststelleinrichtung in Form einer einzigen Fotodetektorschranke 30 vorgesehen, die einen Lichtgeber und einen Lichtempfänger aufweist und die das Auftreten jeweils einer Ausnehmung von zwei diametral gegenüberliegenden Ausnehmungen 32,33 im Umfang der Exzenterscheibe 23 festzustellen gestattet. Die betreffende Fotodetektorschranke ist mit der bereits erwähnten Steueranordnung verbunden.

Aus Fig. 3 ist ferner ersichtlich, dass eine zu dem Eingangsmagazin 2 gehörende Tragplatte 28 mit Bauteile-Aufnahmen 18 versehen ist, welche Bauteile, die im vorliegenden Fall integrierte Chips 8 sein mögen, aufzunehmen vermögen. Die Anschlüsse der betreffenden integrierten Chips 8 sind dabei von Nuten 19 aufgenommen, die zu beiden Seiten der jeweiligen Bauteile-Aufnahmen 18 vorgesehen sind. Um ein Herunterfallen der Bauteile bzw. integrierten Chips 8 von ihren Bauteile-Aufnahmen 18 zu verhindern, sind - wie dies Fig. 3 erkennen lässt - die betreffenden Bauteile bzw. integrierten Chips 8 auf ihrer jeweiligen Oberseite von einer Deckschiene abgedeckt.

Bezüglich der in Fig. 3 speziell dargestellten Konfiguration von Bauteile-Aufnahme 18 und Nuten 19 sei noch angemerkt, dass die zwischen zwei benachbarten Nuten vorgesehenen Tragplattenstege in Fig. 2 nicht gesondert eingezeichnet sind; im übrigen kommt man prinzipiell auch ohne derartige Stege aus.

In Fig. 6 ist das bei der Maschine gemäss Fig. 1 verwendeten Ausgangsmagazin 3 zusammen mit der zugehörigen zweiten Transporteinrichtung 7 in einer Draufsicht näher veranschaulicht. Das Ausgansmagazin 3 ist dabei allerdings ohne die Verwendung von Deckschienen veranschaulicht, welche sicherstellen, dass dem Ausgangsmagazin 3 zugeführte Bauteile nicht aus diesem herauszuspringen vermögen.

Das in Fig. 6 gezeigte Ausgangsmagazin 3 umfasst, wie dies die in Fig. 7 dargestellte vergrösserte Teilschnittansicht zeigt, eine Reihe von parallel zueinander verlaufenden Kanäle 34, die durch Vorsprünge bzw. Stege 35 voneinander getrennt sind. Die Kanäle 34 sind dabei so ausgebildet, dass sie jeweils Bauteile bzw. integrierte Chips 8 aufzunehmen vermögen, die nunmehr allerdings gewissermassen auf dem Rücken liegen. In Fig. 7 ist in diesem Zusammenhang die Anwendung von Deckschienen 65 veranschaulicht, welche sicherstellen, dass die Bauteile 8 nicht aus den Kanälen 34 herausgelangen können.

Wie Fig. 6 erkennen lässt, weist das Ausgangsmagazin 3 auf seiner oberen, die Eintrittseite darstellenden Seite eine Lichtschrankenanordnung 47 mit einer Reihe von Lichtschranken 48 und in seinem unteren, als Austrittsbereich dienenden Bereich eine Lichtschrankenanordnung 49 mit einer Reihe von Lichtschranken 50 auf. Die betreffenden Lichtschranken umfassen jeweils einen Lichtgeber und einen Lichtempfänger. Die Anordnung ist dabei so getroffen, dass in jeder Lichtschrankenanordnung eine Lichtschranke pro Kanal bzw. Bauteile-Aufnahme 34 vorgesehen ist. Damit vermögen die betreffenden Lichtschranken den Eintritt von Bauteilen bzw. integrierten Chips festzustellen, die sich in ihrem jeweiligen Bereich befinden.

Unterhalb der Lichtschrankenanordnung 49 sind die einzelnen Bauteile-Aufnahmen bzw. -Kanälen 34 durch Federn 51 verschlossen, die jeweils eine solche Form haben, wie dies aus Fig. 8 ersichtlich ist.

Gemäss Fig. 6 sind den einzelnen Bauteile-Aufnahmen bzw. -Kanälen 34 des Ausgangsmagazins 3 Anzeigeeinrichtungen 52 zugehörig, bei denen es sich jeweils um Speicher- und Anzeigeeinrichtungen handelt, deren Anzeigeteil im vorliegenden Fall ein Digital-Anzeigeteil ist, der zwei Anzeigeelemente umfasst. Diese Anzeigeelemente können jeweils beispielsweise durch zwei Sieben-Segment-Anzeigeelemente gebildet sein. Mit Hilfe dieser Speicher- und Anzeigeeinrichtungen 52 können Anzeigegrössen gespeichert und angezeigt werden, welche Mess- bzw. Prüfklassen zugehörig sind, in die Bauteile einzusortieren sind, welche von der Prüfeinrichtung 4 an das Ausgangsmagazin 3 abgegeben werden. Auf die hiermit zusammenhängenden Vorgänge wird im Zusammenhang mit Fig. 10 noch näher eingegangen werden.

In Fig. 6 ist oberhalb des Ausgangsmagazins 3 die im Zusammenhang mit Fig. 1 bereits erwähnte zweite Transporteinrichtung 7 näher veranschaulicht. Diese Transporteinrichtung 7 umfasst einen Schlitten 36, der längs einer Führungsstange 37 und längs einer Exzenterstange 38 mittels eines Antriebsmotors 41 verfahrbar ist, bei dem es sich um einen üblichen Schrittmotor handeln mag. Der betreffende Motor 41 trägt dabei eine Seilrolle 42, um die ein an dem Schlitten 36 befestigtes Seil 43 herumgewickelt ist, welches ferner um zwei Seilrollen 44, 45 herumgeführt ist, weiche an Tragplatten 39 bzw. 40 angebracht sind.

Die zuvor erwähnte Exzenterstange 38, in deren Längsrichtung der Schlitten 36 verfahrbar ist, ist mittels eines Elektromotors 46 verdrehbar, der an der Tragplatte 40 angebracht ist.

Neben den zuvor betrachteten Elementen zeigt die Fig. 6 noch weitere Einstell- und Anzeigeelemente.

Zu diesen Anzeigeelementen gehört u.a. eine Temperatur- bzw. Heiz-Anzeigeeinrichtung 53, welche eine Heizungs-temperaturanzeige bzw. eine Heizungskontrolle ermöglicht. Ferner ist ein Schalter 54 vorgesehen, mit dem die Heizung gesondert eingeschaltet werden kann, die sich im Bereich vor der Vereinzelungseinrichtung 6 gemäss Fig. 1 befindet. Ferner sind gemäss Fig. 6 eine weitere Heizungs-Einstelleinrichtung 52 und eine Heizungs-Kontrollanzeigeeinrichtung 56 vorgesehen. Mit Hilfe eines Einstellers 57 kann die Betriebsweise des Ausgangsmagazins 3 eingestellt werden. Mit Hilfe eines Einstellers 58 kann die Betriebsart der gesamten Maschine eingestellt werden. Mit Hilfe eines Einstellers 59 kann eine Heizungstemperatur eingestellt werden. Mit Hilfe einer Einstelleranordnung 60 kann die Kapazität pro Bauteile-Kanal 34 des Ausgangsmagazins 3 vorgewählt werden: Mit Hilfe eines Einstellers 61 kann die Verweilszeit in dem oben erwähnten Heizbereich vor der in Fig. 1 gezeigten Vereinzelungseinrichtung 6 gewählt werden. Mit Hilfe eines Schalters 62 kann die Wiederholung von Prüfvorgängen in der Prüfeinrichtung 4 eingestellt werden. Durch eine Ein-/Aus-Anzeigeeinrichtung 63 kann angezeigt werden, ob sich die gesamte Anlage im Ein-Zustand oder im Aus-Zustand befindet.

Neben den zuvor betrachteten Anzeige- bzw. Einstellelementen sind in Fig. 8 noch zwei weitere Anzeige- bzw. Einstellelemente 64 angedeutet, die für unterschiedliche Anwendungszwecke vorgesehen sein können, beispielsweise zur Anzeige von Zeiten, die für die Durchführung von Prüfvorgängen in der betreffenden Anlage massgebend sind.

In Fig. 8 ist das in Fig. 6 dargestellte Ausgangsmagazin 3 zusammen mit der Transporteinrichtung 7 und einem Teil der Prüfeinrichtung in einer Schnittansicht näher veranschaulicht. Gemäss Fig. 8 befindet sich unterhalb der Trageinrichtung 3 und unterhalb der Transporteinrichtung 7 eine Bodenplatte 67, an der das Ausgangsmagazin 3 mit Hilfe von nicht näher bezeichneten Befestigungsplatten angebracht ist. Von dem Ausgangsmagazin 3 ist in Fig. 8 eine Tragplatte 66 veranschaulicht, die in einem Kanal 34 zwei Bauteile 38 aufgenommen hat. Oberhalb der betreffenden Bauteile 38 ist in Fig. 8 eine der im Zusammenhang mit Fig. 7 bereits erwähnten Deckschienen 65 vorgesehen.

An dem in Fig. 8 oberen Eintrittsende des Ausgangsmagazins 3 sind ein Lichtgeber 72 und ein Lichtempfänger 73 vorgesehen. Der Lichtgeber 72 bildet zusammen mit dem Lichtempfänger 73 eine der in Fig. 6 angedeuteten Lichtschranken 48. Das von dem Lichtgeber 72 abgegebene Licht tritt durch Durchgangsöffnungen 83, 84 hindurch, die sich in der Deckschiene 65 bzw. in der Tragplatte 66 befinden.

An dem in Fig. 8 unteren Austrittsende des Ausgangsmagazins 3 sind ein Lichtgeber 74 und ein Lichtempfänger 75 angeordnet. Der Lichtgeber 74 und der Lichtempfänger 75 bilden jeweils eine der in Fig. 6 angedeuteten Lichtschranken 50. Das von dem Lichtgeber 74 abgegebene Licht vermag durch Durchgangsöffnungen 76, 81 hindurchzutreten, die sich in der Deckschiene 65 bzw. in der Tragplatte 66 befinden. Das von dem Lichtgeber 74 abgegebene Licht vermag den zugehörigen Lichtempfänger 75 allerdings nur dann zu erreichen, wenn sich in dem betreffenden Lichtweg im Bereich des als -Bauteilekanal wirkenden Kanal 34 gerade kein Bauteil 8 befindet.

An den Austrittsbereich des Kanals 34 des Ausgangsmagazins 3 schliesst sich eine bügelartig ausgebildete Feder 51 an. Diese Feder 51 kann durch Heranführen eines Stangenmagazins 77 an das betreffende Austrittsende des Ausgangsmagazins 3 heruntergedrückt werden, so dass dann die in dem zugehörigen Kanal 34 des Ausgangsmagazins 3 enthaltenen Bauteile 8 herausgleiten und von dem Stangenmagazin 77 aufgenommen werden können. Ist der Entleerungsvorgang abgeschlossen, so versperrt die Feder 51 wieder den zugehörigen Kanal 34.

An dem Eintrittsende des Ausgangsmagazins 3 ist gemäss Fig. 8 die Transporteinrichtung 7 als in ihrer Bauteile-Aufnahmestellung befindlich gezeigt. In dieser Stellung ist die Exzenterstange 38 so eingestellt, dass ein in der betreffenden Transporteinrichtung 7 enthaltenes Bauteil 8 an der Vorderseite der Tragplatte 66 des Ausgangsmagazins 3 anzustossen, nicht aber in den Kanal 34 einzutreten vermag, der gerade der Transporteinrichtung 7 und damit dem betreffenden Bauteil 8 gegenüberliegt.

Auf der Bauteile-Eintrittsseite der Transporteinrichtung 7 ist eine Lichtschrankenanordnung dargestellt, die aus einem ortsfest angeordneten Lichtgeber 70 und aus einem ebenfalls ortsfest angeordneten Lichtempfänger 71 besteht. Das von dem Lichtgeber 70 abgegebene Licht vermag den zugehörigen Lichtempfänger 71 durch eine in der Bodenplatte 67 enthaltene Durchgangsöffnung 80 zu erreichen. Der betreffende Lichtweg ist in dem Bereich durchlässig, in dem sich die Transporteinrichtung 7 befindet. Die somit von der gerade betrachteten Lichtschrankenanordnung erhaltenen Signale können und werden zur entsprechenden Einstellung der Transporteinrichtung 7 in bezug auf die Prüfeinrichtung 4 aus- .genutzt. Demgemäss kann die Transporteinrichtung 7 längs der Führungsstange 37 und längs der Exzenterstange 38 in die jeweils gewünschte Einstellposition gebracht werden.

An der Bauteile-Eintrittsseite der Transporteinrichtung 7 ist in Fig. 8 schematisch ein Bauteile-Ausgabeteil der Prüfeinrichtung veranschaulicht. Durch einen Bauteile-Kanal 69 dieses Bauteile-Ausgabeteiles 68 gibt die Prüfeinrichtung jeweils geprüfte Bauteile an die Transporteinrichtung 7 ab.

In Fig. 9 ist die in Fig. 8 gezeigte Transporteinrichtung 7 in einer vergrösserten Schnittansicht näher veranschaulicht. Die Transporteinrichtung 7 ist gemäss Fig. 9 als in ihrer Bauteile-Abgabestellung eingestellt gezeigt. In dieser Stellung ist die Exzenterstange 38 in bezug auf die Einstellposition gemäss Fig. 8 gedreht. In der Stellung gemäss Fig. 9 vermag ein in einem Bauteile-Kanal 79 eines Bauteile-Aufnahmeteiles 78 der Transporteinrichtung 7 enthaltenes Bauteil 8 herauszugleiten und in den einen Bauteile-Kanal bildenden Kanal 34 hineinzugleiten, der sich in dem Ausgangsmagazin 3 befindet, von dem in Fig. 9 lediglich die zugehörige Tragplatte 66 und eine Deckschiene 65 veranschaulicht sind.

Unterhalb des Bauteile-Aufnahmeteiles 78 befindet sich ein Tragteil 85, welches längs der Tragstange 37 und auch längs der Exzenterstange 38 verschiebbar ist und welches durch Drehung der Exzenterstange 38 um die Tragstange 37 geschwenkt werden kann. Im Zuge einer solchen Schwenkung wird dann auch das Bauteile-Aufnahmeteil 78 entsprechend verschwenkt.

Unterhalb des Tragteiles 85 ist in Fig. 9 die Bodenplatte 67 mit einer ihrer Durchgangsöffnungen 80 veranschaulicht.

In Fig. 10 ist in einem Blockdiagramm die im Zuge der vorstehenden Beschreibung bereits erwähnte Steueranordnung veranschaulicht. Diese Steueranordnung umfasst u.a. einen Rechner 86, der durch einen Mikrocomputer mit wenigstens einem Mikroprozessor, einem Programmspeicher und einem Arbeitsspeicher gebildet sein mag. Dieser Rechner 86 erhält eine Reihe von Informationssignalen zugeführt, die er für die Ermittlung von Steuersignalen benötigt. Die Steuersignale werden an eine Reihe von Einrichtungen abgegeben.

Informationssignale werden dem Rechner 86 von der Lichtschrankenanordnung 11 her, von der Lichtschranke 30, von einer hinter der Vereinzelungseinrichtung 6 vorgesehenen Lichtschranke, von der Lichtschrankenanordnung 70, 71, von der Lichtschrankenanordnung 47, von der Lichtschrankenanordnung 49, von der Prüfeinrichtung 4 und von Sollwert-Einstelleinrichtungen her zugeführt, durch die beispielsweise die Temperatur und die Verweilzeit von zu prüfenden Bauteilen in der Prüfeinrichtung einstellbar sind.

Die von dem Rechner 86 bereitgestellten Steuersignale, gelangen im wesentlichen zu der Anzeigeeinrichtung 17, zu der Anzeigeeinrichtung 52 sowie zu den Antriebsmotoren 21, 22, 41, 46 und zu der Stopeinrichtung 20 hin. Die Anzeigeeinrichtung 52 kann in Abweichung von den in Fig. 10 gezeigten Verhältnissen auch zur Abgabe von Informationssignalen mit dem Rechner 86 verbunden sein, und zwar in dem Fall, dass diese Einrichtung 52 eine Speicher- und Anzeigeeinrichtung ist, welche einzelnen Bauteile-Prüf- bzw. Messklassen zugehörige Informationsgrössen zu speichern und anzuzeigen gestattet.

Die Steuerung der Weiterleitung von einzelnen zu prüfenden Bauteilen 8 aus dem Eingangsmagazin 2 zu der Prüfeinrichtung 4 hin und die Steuerung der Ausgabe derartiger geprüfter Bauteile aus der Prüfeinrichtung 4 braucht hier nicht weiter erläutert zu werden.

Die diese Steuerung betreffenden Vorgänge sind als übliche Steuerungsvorgänge zu betrachten. Aufgrund ihrer besonderen Bedeutung werden jedoch nachstehend die Steuerungsvorgänge betrachtet, die zur Weiterleitung bzw. Verteilung von Bauteilen 8 ablaufen, die von den Prüfeinrichtung 4 abgegeben werden. Diese Vorgänge werden unter Heranziehen der Fig. 6 nachstehend näher erläutert.

Wenn die Transporteinrichtung 7 ein Bauteil 8 von der Prüfeinrichtung 4 aufgenommen hat, dann hat die Prüfeinrichtung 4 dem Rechner 86 eine Information über die Prüf- bzw. Messklasse zugeführt, in die das betreffende Bauteil hineinfällt. Der Rechner 86 ermittelt daraufhin, ob bereits in dem Ausgangsmagazin 3 eine einer solchen Prüf- bzw. Messklasse zugehörige Bauteile-Aufnahme vorhanden ist. Sind die einzelnen Bauteile-Aufnahmen bzw.-Aufnahmekanäle des Ausgangsmagazins 3 verschiedenen Prüfklassen bzw. Messklassen fest zugeordnet, so kann der Rechner 86 schnell die in Frage kommende Bauteile-Aufnahme des Ausgangsmagazins 3 feststellen. Die Transporteinrichtung 7 wird sodann zu der betreffenden Bauteile-Aufnahme hin verfahren, wozu dem Antriebsmotor 41 ein entsprechendes Steuersignal zugeführt wird. Nach Erreichen der gewünschten Einstellposition - infolge der Ansteuerung durch den Rechner 86 - gibt der Rechner 86 ein Steuersignal an den Antriebsmotor 46 ab, der die Transporteinrichtung 7 dann so schwenkt, dass das Bauteil in die in Frage kommende Bauteile-Aufnahme des Ausgangsmagazins 3 abgegeben wird. Anschliessend gibt der Rechner 86 wieder Steuersignale an die Antriebsmotoren 41 und 46 ab, um die Transporteinrichtung 7 wieder in ihre Stellung zurückzuführen, in der sie ein weiteres Bauteil von der Prüfeinrichtung 4 aufzunehmen vermag.

Die Vorrichtung gemäss der Erfindung kann nun aber auch in anderer Weise als gerade betrachtet betrieben werden. Die einzelnen Bauteile-Aufnahmen des Ausgangsmagazins 3 müssen nämlich nicht irgendwelchen Prüf- bzw. Messklassen von vornherein fest zugeordnet sein. Diese Zuordnuna kann vielmehr erst im Zuae des Weiterleitens von Bauteilen zu dem Ausgangsmagazin 3 erfolgen. Dies geschieht wie folgt:

Wenn dem Rechner 86 gemäss Fig. 10 wieder ein Informationssignal von der Lichtschrankenanordnung 70, 71 über das Vorhandensein eines an das Ausgangsmagazin 3 weiterzuleitenden Bauteiles zugeführt wird und wenn der Rechner 86 zugleich von der Prüfeinrichtung 4 entsprechende Informationssignale über die in Frage kommende Prüf- bzw. Messklasse zugeführt erhält, in die das betreffende Bauteil fällt, dann kann der Rechner 86 in dem Fall, dass noch keine dieser Prüf- bzw. Messklasse zugehörige Bauteile-Aufnahme vorhanden ist, eine solche Bauteile-Aufnahme in dem Ausgangsmagazin 3 festlegen. Dazu kann der Rechner 86 in einer internen Speichereinrichtung oder in einer der Anzeigeeinrichtung 52 zugehörigen Speichereinrichtung ein entsprechendes Signal abspeichern und darüber hinaus von der der betreffenden ausgewählten Bauteile-Aufnahme zugehörigen Anzeigeeinrichtung 52 eine entsprechende Anzeige abgeben lassen. Die Ansteuerung der Antriebsmotoren 41, 46 erfolgt dann in entsprechender Weise, wie dies zuvor erläutert worden ist.

Wenn anschliessend an den zuletzt betrachteten Vorgang dem Ausgangsmagazin 3 ein weiteres Bauteil zuzuführen ist, welches in eine Prüf-bzw. Messklasse fällt, bezüglich der in dem Ausgangsmagazin 3 bereits eine Bauteile-Aufnahme reserviert ist, dann wird das betreffende Bauteil mittels der Transporteinrichtung 7 zu der in Frage kommenden Bauteile-Aufnahme hin transportiert. Dies erfolgt unter Steuerung der Antriebsmotoren 41, 46 von dem Rechner 86 her, der entsprechende Einstellinformationen aus den Informationssignalen bereitstellt, die er von der Lichtschrankenanordnung 70, 71, von der Prüfeinrichtung 4 und von der Speichereinrichtung gewinnt, in der die Zuordnung der einzelnen Bauteile-Aufnahmen zu Prüf-bzw. Messklassen gespeichert ist.

Um nun sicherzustellen, dass die Weiterleitung von Bauteilen zu in Frage kommende Bauteile-Aufnahmen des Ausgangsmagazins 3 auch in dem Falle noch richtig abläuft, dass eine Bauteile-Aufnahme bereits mit Bauteilen gefüllt ist, wird der zuletzt erwähnte Umstand dem Rechner 86 gesondert gemeldet. Dazu dienen die dem Rechner 86 von der Lichtschrankenanordnung 47 zuführbaren Informationssignale in Verbindung mit Einstellsignalen, die dem Rechner 86 beispielsweise von der im Zusammenhang mit Fig. 6 bereits erwähnten Einstelleranordnung 60 zugeführt werden. Wenn mittels einer Lichtschranke der Lichtschrankenanordnung 47 die vorher festgelegte Anzahl von Bauteilen ermittelt worden ist und der Rechner 86 dies erkannt hat, so kann er daraus ableiten, dass die zugehörige Bauteile-Aufnahme voll ist. Die in der erwähnten Speichereinrichtung des Rechners 86 oder in der Speichereinrichtung der der betreffenden Bauteile-Aufnahme zugehörigen Anzeigeeinrichtung 52 enthaltenen Signale können dann so abgeändert bzw. behandelt werden, dass sie die Nicht-Aufnahmefähigkeit ihrer zugehörigen Bauteile-Aufnahme markieren. Wenn anschliessend dem Ausgangsmagazin 3 ein Bauteil zuzuführen ist, welches einer Bauteile-Aufnahme zuzuführen wäre, die in der zuvor erläuterten Weise als nicht aufnahmefähig markiert ist, dann ermittelt der Rechner 86 irgendeine weitere noch nicht belegte Bauteile-Aufnahme, bezüglich der dann die betreffende Prüf- bzw. Messklasse festgehalten und angezeigt wird.

In der zuvor beschriebenen Weise können in sehr flexibler Weise unterschiedliche Prüf- bzw. Messklassen erfasst und im Ausgangsmagazin 3 festgelegt werden. Damit ist es ohne weiteres möglich, in den einzelnen Bauteile-Aufnahmen - des Ausgangsmagazins 3 Bauteile aufzunehmen, die Prüf- bzw. Messklassen eines sehr weiten Bereiches von Prüf- bzw. Messklassen zugehörig sind, über deren Anzahl zunächst noch keine Erfahrungen bzw. Angaben vorliegen.

Wenn eine Bauteile-Aufnahme des Ausgangsmagazins 3, die infolge ihrer Füllung mit Bauteilen als nicht mehr aufnahmefähig markiert ist, mittels eines Stangenmagazins 77, wie es in Verbindung mit Fig. 8 erläutert worden ist, geleert wird, dann werden die der betreffenden Bauteile-Aufnahme zugehörige Anzeigeeinrichtungen 52 und die Speichereinrichtung, in der die Zuordnung zwischen der Mess- bzw. Prüfklasse und der betreffenden Bauteile-Aufnahme gespeichert ist, wieder in ihren jeweiligen Ausgangszustand zurückgestellt. Die betreffende Bauteile-Aufnahme steht damit wieder für eine erneute Verwendung für die Aufnahme von Bauteilen zur Verfügung.

Abschliessend sei noch angemerkt, dass in Abweichung von den im Zusammenhang mit Fig. 1 bis 9 erläuterten Verhältnissen die Bauteile sowohl im Eingangsmagazin als auch im Ausgangsmagazin stets in gleicher Weise aufgenommen sein könnten, beispielsweise so, wie dies bezüglich des Eingangsmagazins oben veranschaulicht worden ist. In diesem Falle wäre zweckmässigerweise eine Bauteile-Wendeeinrichtung im Bereich der Messeinrichtung vorzusehen.

## Patentansprüche

1. Vorrichtung zum Prüfen und Sortieren von elektronischen Bauteilen (8), insbesondere integrierten Chips, mit einem mehrere Aufnahmekanäle (18, 19) aufweisenden Eingangsmagazin (2) für die zu prüfenden Bauteile (8), welches quer zu den Aufnahmekanälen (18, 19) bewegbar ist und dazu ein Teil (27) mit einer sich ebenfalls quer zu den Aufnahmekanälen (18, 19) erstreckenden Reihe von zahnlückenartigen Öffnungen (26) aufweist, die zum Eingriff eines mit einer motorisch angetriebenen Antriebswelle verbundenen Antriebselementes bestimmt sind, mittels welchem das Eingangsmagazin (2) in solche Positionen bewegbar ist, in denen die Bauteile (8) aus den einzelnen Aufnahmekanälen (18, 19) nacheinander in einen Prüfkanal einer feststehenden Prüfeinrichtung überführbar sind, und mit einem Ausgangsmagazin (3) mit mehreren Magazinkanälen (34, 35), in die die geprüften Bauelemente (8) einsortiert werden, dadurch gekennzeichnet, dass das Antriebselement von minde- .stens einem parallel zu der Antriebswelle ausgerichteten, jedoch gegenüber dieser versetzten und mit dieser verbundenen Exzenterstift (24, 25) gebildet ist, dass die zahnlückenartigen Öffnungen (26) in Richtung der Aufnahmekanäle (18, 19) des Eingangsmagazins (2) länglich ausgebildet und so angeordnet sind, dass der Exzenterstift (24, 25) bei jeder Umdrehung der Antriebswelle seitlich in eine Öffnung (24, 25) eintritt, das Eingangsmagazin (2) um einen Aufnahmekanal (18, 19) weiterschiebt und dann wieder seitlich aus dieser Öffnung (26) austritt, und dass eine Positionsfeststelleinrichtung (30, 32, 33) vorgesehen ist, welche es durch Überwachung der Augenblickposition der Antriebswelle gestattet, diese stets in einer solchen Stellung festzusetzen, dass die Verbindungslinie zwischen Exzenterstift (24, 25) und Antriebswelle in Verschieberichtung des Eingangsmagazins (2) verläuft.

2. Vorrichtung nach Anspruch 1, dadurch gekennzeichnet, dass symmetrisch zur Antriebswelle zwei Exzenterstifte (24, 25) vorgesehen sind.

3. Vorrichtung nach Anspruch 1 oder 2, dadurch gekennzeichnet, dass die Positionsfeststelleinrichtung von einer auf der Antriebswelle sitzenden Scheibe (23) mit an ihrem Rand vorgesehenen Markierungen (32, 33) sowie einer diese Markierungen abtastenden Fotodetektoranordnung (30) gebildet ist.

4. Vorrichtung nach Anspruch 3, dadurch gekennzeichnet, dass jede Markierung von einer Ausnehmung (32, 33) am Rand der Scheibe (23) gebildet ist.

5. Vorrichtung nach Anspruch 3 oder 4, dadurch gekennzeichnet, dass die Fotodetektoranordnung (30) nur von einer einzigen Fotodetektorschranke gebildet ist.

## Revendications

1. Dispositif de contrôle et de triage de composants électroniques (8), en particulier de puces intégrées, comportant un magasin d'entrée (2) pour les composants (8) à contrôler qui présenté plusieurs canaux récepteurs (18, 19) et est mobile perpendiculairement à ceux-ci et présente pour cela un élément (27) pourvu d'une série d'ouvertures du genre entredent (26) qui s'étend également perpendiculairement aux canaux récepteurs (18, 19), lesquelles ouvertures (26) sont destinées à l'engagement d'un élément moteur qui est lié à un arbre moteur mû par un moteur, et au moyen duquel le magasin d'entrée (2) peut être mis dans des positions dans lesquelles les composants (8) peuvent être transférés l'un après l'autre des différents canaux récepteurs (18, 19) à un canal de contrôle d'un dispositif fixe de contrôle, et un magasin de sortie (3) ayant plusieurs canaux (34,35) dans lesquels les composants (8) contrôlés sont classés, caractérisé en ce que l'élément moteur est formé d'au moins une tige excentrique (24,25) orientée parallèlement à l'arbre moteur mais décalée par rapport à celui-ci et auquel elle est liée, en ce que les ouvertures du genre entredent (26) sont allongées dans la direction des canaux récepteurs (18, 19) du magasin d'entrée (2) et placées de façon qu'à chaque tour de l'arbre moteur, la tige excentrique (24,25) entre latéralement dans une ouverture (26), fasse avancer le magasin d'entrée (2) d'un canal récepteur (18, 19) puis ressorte latéralement de cette ouverture (26), et en ce qu'il est prévu un dispositif de détection de position (30, 32, 33) qui permet, par contrôle de la position instantanée de l'arbre moteur, d'arrêter toujours celui-ci dans une position telle que la ligne joignant la tige excentrique (24, 25) à l'arbre moteur soit dans la direction de déplacement du magasin d'entrée (2).

2. Dispositif selon la revendication 1, caractérisé en ce que deux tiges excentriques (24, 25) sont prévues symétriquement par rapport à l'arbre moteur.

3. Dispositif selon l'une des revendications 1 ou 2, caractérisé en ce que le dispositif de détection de position est formé d'un disque (23) monté sur l'arbre moteur et pourvu de marques (32, 33) sur son bord, et d'un dispositif photodétecteur (30) qui détecte ces marques.

4. Dispositif selon la revendication 3, caractérisé en ce que chaque marque est formée d'un évidement (32,33) fait sur le bord du disque (23).

5. Dispositif selon l'une des revendications 3 ou 4, caractérisé en ce que le dispositif photodétecteur (30) est formé seulement d'une barrière pho- todétectrice unique.

## Claims

1. A device for testing and sorting electronic components (8), in particular integrated circuit chips, having an input magazine (2) for the components to be tested which has a plurality of receiving channels (18, 19) and can be moved transverse to the receiving channels (18, 19) and also has a part (27) with a row, likewise extending transverse to the receiving channels (18, 19) of openings (26) formed as gaps between teeth, which are adapted to be engaged by a driving element connected to a motor-driven drive shaft, by means of which the input magazine (2) can be moved into positions in which the components (8) can be transferred in succession from the individual receiving channels (18, 19) into a test channel of a stationary testing device, and having an output magazine (3) whith a plurality of magazine channels (34, 35) into which the tested components are sorted, characterised in that the drive element comprises at least one eccentric pin (24, 25) arranged parallel to the drive shaft but displaced relative thereto and connected thereto, in that the tooth-gap-like openings (26) are elongated in the direction of the receiving channels (18, 19) of the input magazine (2) and are so arranged that on each revolution of the drive shaft the eccentric pin (24, 25) laterally enters an opening, pushes the input magazine (2) onwards by one receiving channel (18, 19) and then again emerges laterally from this opening (26), and in that a position determining device (30, 32, 33) is provided which, by monitoring the instantaneous position of the drive shaft, allows this always to be stopped in such a position that the line connecting the eccentric pin (24, 25) and the drive shaft runs in the direction in which the input magazine (2) is displaced

2. A device according to claim 1, characterised in that two eccentric pins (24, 25) are provided symmetrically of the drive shaft.

3. A device according to claim 1 or claim 2, characterised in that the position determining device comprises a disc (23) seated on the drive shaft and provided on its rim with markings (32, 33) and a photodetector arrangement (30) sensing these markings.

4. A device according to claim 3, characterised in that each marking comprises a recess (32, 33) in the rim of the disc (23).

5. A device according to claim 3 or claim 4, characterised in that the photodetector arrangement (30) comprises only a single photodetector barrier.
